# EUROPÄISCHE PATENTSCHRIFT

(11) **EP 2 252 759 B1**
(45) Veröffentlichungstag und Bekanntmachung des Hinweises auf die Patenterteilung: **18.05.2016**
(21) Anmeldenummer: 09709189.6
(22) Anmeldetag: 05.02.2009
(51) Int. Cl.: E06B 9/17

(54) **PROFILSYSTEM MIT EINEM AUFSATZ-ROLLLADENKASTEN MIT REVISIONSKLAPPE**
SYSTEM OF PROFILED SECTIONS WITH A TOP-MOUNTED BLIND CAGE COMPRISING AN INSPECTION FLAP
SYSTÈME DE PROFILÉS AVEC UN CAISSON DE VOLET ROULANT INTÉGRÉ COMPORTANT UNE TRAPPE DE RÉVISION

(30) Priorität: 05.02.2008 DE 102008000234; 14.02.2008 DE 102008000303
(43) Veröffentlichungstag der Anmeldung: 24.11.2010
(73) Patentinhaber: profine GmbH, 53840 Troisdorf (DE)
(72) Erfinder: JÄGER, Wolfgang, 76829 Landau (DE); SCHUHMANN, Gerhard, 66969 Lemberg (DE)
(74) Vertreter: Wübken, Ludger
(86) Internationale Anmeldenummer: PCT/EP2009/051339
(87) Internationale Veröffentlichungsnummer: WO 2009/098266

(56) Entgegenhaltungen:
- DE-A1- 19 924 549
- DE-A1-102007 025 645
- DE-U1- 20 100 777

## Beschreibung

Die Erfindung betrifft ein Profilsystem für einen Kunststoff-Rollladenkasten mit einem Bodenbasisprofil zur Fixierung des Rollladenkastens an einem Blendrahmen und einem Bodenklappenprofil zur Revision des Rollladenkastens nach unten, wobei das Bodenklappenprofil drehbar an dem Bodenbasisprofil angelenkt ist und eine Geöffnet- und eine Geschlossen-Stellung des Bodenklappenprofils ermöglicht.

### Technisches Gebiet

Rollladenkästen aus Kunststoffprofilen, insbesondere aus flachen Kunststoffhohlprofilen, sind allgemein bekannt. Man unterscheidet sogenannte Rollladenaufsatzkästen, die mit einem Bodenbasisprofil auf der oberen horizontalen Außenseite eines Blendrahmens montiert werden, und Vorsatzkästen, die in der Regel von außen vor eine Blendrahmenverbreiterung oder eine oberhalb des Blendrahmens angeordnete Blende montiert werden. Die vorliegende Erfindung betrifft einen Rollladenaufsatzkasten.

Kunststoff-Rollladenkästen weisen üblicherweise an den beiden Stirnseiten spritzgegossene Kopfstücke oder Stirnhauben zur Aufnahme der Wickelwelle für den Rollladenpanzer auf, während die einzelnen Blenden bzw. Deckelprofile im Extrusionsverfahren hergestellt werden.

Für Wartungszwecke muss bei Rollladenaufsatzkästen entweder ein Teil des Bodenprofils und/oder die innere Abdeckung lösbar und/oder schwenkbar als Revisionsblende ausgeführt sein.

### Stand der Technik

Aus der DE 201 00 777 U1 ist ein Rollladenkasten zum Aufsetzen auf einen Blendrahmen bekannt, der ausschließlich eine Revision in Richtung zum Rauminneren ermöglicht.

Aus der DE 10 2007 025 645 A1 ist ein gattungsgemäßer Aufsatz-Rollladenkasten mit einem Bodenbasisprofil und einem Bodenklappenprofil zur Revision des Rollladenkastens nach unten bekannt. Das Bodenbasisprofil überragt - bei aufgesetztem Rollladenkasten - das Blendrahmenprofil raumseitig, so dass ein Teil der Unterseite des Bodenbasisprofils und die Stoßkante zwischen Bodenbasisprofil und Bodenklappenprofil sichtbar sind. Die sichtbare Stoßkante ist optisch störend.

Aus Kostengründen ist man zunehmend bestrebt, Kunststoff-Hohlprofile, wie sie für Rollladenkästen eingesetzt werden, ganz oder teilweise aus Recyclingmaterial herzustellen. Preiswertes Recyclingmaterial enthält farbige Rezyklat-Anteile in unterschiedlicher Menge, so dass Rezyklat in sichtbaren Bereichen nicht ohne weiteres eingesetzt werden kann.

### Aufgabe

Aufgabe der vorliegenden Erfindung ist es daher, ein gattungsgemäßes Profilsystem mit einem Bodenklappenprofil zur Revision des Rollladenkastens nach unten so weiterzubilden, dass das Bodenbasisprofil und die Stoßkante zwischen Bodenbasisprofil und Bodenklappenprofil bei aufgesetztem Rollladenkasten nicht sichtbar sind.

### Darstellung der Erfindung

Die Erfindung löst diese Aufgabe durch ein Profilsystem nach Anspruch 1, bevorzugt in Verbindung mit einem oder mehreren der Merkmale der Unteransprüche.

Das Bodenbasisprofil weist raumseitig eine zungenförmige Auskragung auf, die zusammen mit der maulförmigen Gelenkseite des Bodenklappenprofils ein Drehgelenk bildet.

Die zungenförmige Auskragung des Bodenbasisprofils verläuft bevorzugt im spitzen Winkel zur Unterseite des Bodenbasisprofils und bildet dabei eine Hinterschneidung. Als Unterseite des Bodenbasisprofils wird dabei die ggf. gedachte, senkrecht zur Verglasungsebene verlaufende Ebene an der Unterseite des Bodenbasisprofils verstanden, die im montierten Zustand des Rollladenkastens auf der Maueranschlussseite des Blendrahmenprofils aufliegt. Diese Ebene entspricht somit einer durch die Oberkante des Blendrahmenprofils verlaufenden, senkrecht zur Verglasungsebene liegenden waagerechten Ebene.

Die Hinterschneidung unterhalb der zungenförmigen Auskragung des Bodenbasisprofils schafft Platz zum Eintauchen der außenseitigen unteren Kante der maulförmigen Gelenkseite des Bodenklappenprofils.

Beim Öffnen des Bodenklappenprofils wird erfindungsgemäß das Bodenklappenprofil um eine Drehachse gedreht, die raumseitig vor der außenseitigen Unterkante des Bodenklappenprofils verläuft. Der außenseitig vor dieser Drehachse liegende Bereich des Bodenklappenprofils kann daher ganz oder teilweise - bei geschlossenem Bodenklappenprofil - auf dem raumseitigen Bereich des Blendrahmens aufliegen, ohne dass hierdurch ein Öffnen des Bodenklappenprofils behindert wird.

Der horizontale Abstand der Drehachse zu der unteren Vorderkante des Bodenklappenprofils - in den Fig. mit A + B bezeichnet - ermöglicht es, Toleranzen in der Breite des Blendrahmens aufzunehmen oder - nach einer bevorzugten Ausführungsform der Erfindung - die Kombination eines erfindungsgemäßen Aufsatz-Rollladenkastens mit Blendrahmen verschiedener Bautiefe, ohne dass unterschiedliche Bodenbasisprofile oder Bodenklappenprofile eingesetzt werden müssen. Bevorzugt ist die Drehachse des Drehgelenks um wenigstens 3 mm raumseitig gegenüber der außenseitigen Unterkante des Bodenklappenprofils versetzt. Besonders bevorzugt beträgt dieser horizontale Abstand wenigstens 4,5 mm, insbesondere ca. 6 mm, um größere Toleranzen bzw. unterschiedliche Blendrahmen-/Rollladenkastenabmessungen miteinander kombinieren zu können.

Bei bestimmungsgemäßer Montage des Rollladenkastens ist das Bodenbasisprofil von außen nicht sichtbar, da mit Ausnahme der verdeckt liegenden zungenförmigen Auskragung der Gelenkhälfte des Bodenbasisprofils kein Bereich des Bodenbasisprofils über die raumseitige Vorderkante des Blendrahmens vorsteht.

Das erfindungsgemäße Bodenbasisprofil kann daher nach einer besonders bevorzugten Ausführungsform der Erfindung vollständig aus Recyclingmaterial hergestellt werden.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Teil-Querschnitt eines erfindungsgemäßen Rollladenkastens (geschlossen);
- Fig. 2: einen vergrößerten Ausschnitt gemäß Fig. 1;
- Fig. 3: eine alternative Ausführungsform mit zusätzlichem Winkelprofil (geschlossen);
- Fig. 4: eine alternative Ausführungsform mit zusätzlichem Winkelprofil wie in Fig. 3, jedoch mit teil-geöffnetem Bodenklappenprofil;
- Fig. 5: einen Querschnitt ähnlich Fig. 1, Blendrahmen mit größerer Bautiefe;
- Fig. 6: Detail gemäß Fig. 5, mit teil-geöffnetem Bodenklappenprofil;
- Fig. 7: Querschnitt durch erfindungsgemäßen Rollladenkasten.

### Wege zur Ausführung der Erfindung

In Fig. 7 und Fig. 1 ist ein erstes Ausführungsbeispiel eines erfindungsgemäßen Aufsatz-Rollladenkastens 1 im Querschnitt dargestellt. Der Rollladenkasten 1 besteht im Wesentlichen aus dem Bodenbasisprofil 2, dem Bodenklappenprofil 3, dem Innenblendenprofil 4, dem oberen Deckelprofil 5, dem Außendeckel 6 sowie den beiden Stirnhauben 11, wobei Letztere in den Zeichnungen nicht dargestellt sind. Die Rollladen-Wickelrolle mit dem aufgewickelten Rollladenpanzer ist in den Fig. ebenfalls nicht dargestellt. Der Rollladenpanzer wird in an sich dem Fachmann bekannter Weise durch die Rollladen-Laufschiene 8 seitlich geführt. Die Außenseite des Kastens ist in den Fig. mit 22, die Innen- bzw. Raumseite mit 21 gekennzeichnet.

Der Boden des Rollladenkastens 1 ist mit dem Bodenbasisprofil 2 und dem Bodenklappenprofil 3 zweigeteilt ausgeführt, wobei das Bodenbasisprofil 2 mit dem 70 mm tiefen Blendrahmen 7 durch eine Rastfunktion verbunden ist. Das Bodenklappenprofil 3 ist einerseits außenseitig - angenähert um die Drehachse 23 - dreh- bzw. schwenkbar mit dem Bodenbasisprofil 2 verbunden und grenzt andererseits am anderen, raumseitigen Ende an das untere Ende des Innenblendenprofils 4 an. Das obere Deckelprofil 5 ist - ebenfalls in an sich bekannter Weise - mit dem Außendeckel 6 durch eine Rastfunktion starr verbunden, während das Innenblendenprofil 4 am oberen Ende schwenkbar in eine Aufnahmenut des oberen Deckelprofils 5 eingreift. Durch Drehen des Zusatzprofils 9 kann der Rollladenkasten 1 bei Bedarf auf eine Revision nach Innen geändert werden.

In Fig. 1 ist der untere Teil des Rollladenkastens gemäß Fig. 7 im Querschnitt dargestellt, in Fig. 2 nochmals das Drehgelenk 17 zwischen Bodenbasisprofil 2 und Bodenklappenprofil 3 in stark vergrößerter Form. Insbesondere in Fig. 2 erkennt man die Auskragung 12 am raumseitigen Ende des Bodenbasisprofils 2, wobei diese Auskragung 12 im Winkel α = 20 ° gegenüber der Unterseite 15 des Bodenbasisprofils 2 sowie der Unterseite 16 des Bodenklappenprofils 3 verläuft. Durch diese leichte Neigung der zungenförmigen Auskragung 12 wird die Hinterschneidung 13 gebildet, in die beim Aufklappen die außenseitige Unterkante 20 des Bodenklappenprofils 3 eintauchen kann.

Das Bodenklappenprofil 3 weist auf seiner zum Bodenbasisprofil 2 gerichteten Seite eine maulartige Gelenkhälfte auf, die die zungenartige Auskragung 12 des Bodenbasisprofils umgreift und zusammen mit dieser das Drehgelenk 17 bildet. Die Dreh- bzw. Schwenkbewegung des Bodenklappenprofils 3 erfolgt durch Abrollen der etwa halbkreisförmigen Innenkontur der maulartigen Gelenkhälfte des Bodenklappenprofils 3 auf der ebenfalls etwa halbkreisförmigen Außenkontur der zungenförmigen Auskragung 12 des Bodenbasisprofils 2, so dass das Bodenklappenprofil 3 etwa eine Kreisbahn um die (virtuelle) Drehachse 23 beschreibt.

Die maulförmige Gelenkhälfte des Bodenklappenprofils 3 wird auf der Unterseite 16 geradlinig bis zur Kante 20 geführt, während sich auf der Oberseite des Bodenklappenprofils 3 ein klauenförmiger Bereich 24 bis weit hinter die zungenförmige Auskragung 12 des Bodenbasisprofils erstreckt und in dem Klauenende 25 endet. Bei geschlossener Revisionsklappe, d. h. waagerecht verlaufendem Bodenklappenprofil 3 wird dadurch die zungenförmige Auskragung 12 nahezu formschlüssig von der Klaue 24 umfasst, so dass eine spielfreie Befestigung des Bodenklappenprofils 3 am Bodenbasisprofil 2 gewährleistet ist.

In den Fig. 5 und - vergrößert - in Fig. 6 ist ein alternatives Anwendungsbeispiel des erfindungsgemäßen Rollladenkastens 1 dargestellt mit einem Blendrahmen 7' mit einer Bautiefe von 66 mm, der somit eine um 4 mm geringere Bautiefe aufweist als der Blendrahmen 7 in Fig. 1 und 2. Dementsprechend ist der Überstand A, um den die Kante 20 des Bodenklappenprofils 3 in Fig. 2 die raumseitige Oberkante des Blendrahmens 7 überragt, um ca. 4 mm größer als der entsprechende Versatz A zwischen der Kante 20 des Bodenbasisprofils 2 und der raumseitigen Oberkante des Blendrahmenprofils 7' gemäß Fig. 5 und 6. Mit B ist in den Fig. 2 und 6 jeweils der horizontale Abstand der virtuellen Drehachse 23 von der inneren Sichtfläche des Blendrahmens 7 bzw. 7' bezeichnet. Da diese Drehachse jeweils raumseitig von der Ebene der Innensichtfläche des Blendrahmens 7, 7' beabstandet ist, ist sichergestellt, dass der gesamte untere Gelenkbereich des Bodenklappenprofils 3 beim Herunterschwenken des Bodenklappenprofils 3 in die Hinterschneidung 13 eintauchen kann, ohne mit der raumseitigen Oberkante des Blendrahmens 7, 7' zu kollidieren.

Der horizontale Abstand zwischen der Vorderkante 20 und Drehachse 23, in Fig. 2 und 6 also der Abstand A + B, ist somit das Maß für die maximale Differenz der Bautiefen von Blendrahmen 7, 7', die mit dem Rollladenkasten 1 noch bestimmungsgemäß eingesetzt werden können.

In Fig. 3 ist der Rollladenkasten 1 in Form eines alternativen Ausführungsbeispiels ähnlich Fig. 5 in geschossener Stellung des Bodenklappenprofils 3 mit einem zusätzlichen Winkelprofil 26 dargestellt. Fig. 4 zeigt diesen Rollladenkasten 1 mit halb geöffnetem Bodenklappenprofil 3.

Bedingt durch die maulförmige Öffnung der außenseitigen Gelenkhälfte des Bodenklappenprofils 3 lassen sich selbst sehr breite Bodenklappen mit z. B. mehr als zwei Meter Breite sehr einfach einsetzen bzw. montieren.

### Legende

- 1: Rollladenkasten
- 2: Bodenbasisprofil
- 3: Bodenklappenprofil
- 4: Innenblendenprofil
- 5: oberes Deckelprofil
- 6: Außendeckel
- 7 , 7': Blendrahmen
- 8: Rollladen-Laufschiene
- 9: Zusatzprofil
- 10: Schraubkanäle
- 11: Stirnhaube
- 12: Auskragung
- 13: Hinterschneidung
- 14: Winkel α
- 15: Unterseite Bodenbasisprofil
- 16: Unterseite Bodenklappenprofil
- 17: Drehgelenk
- 18: Gelenkoberseite
- 19: Gelenkunterseite
- 20: Kante
- 21: Raumseite
- 22: Außenseite
- 23: Drehachse
- 24: Klaue
- 25: Klauenende
- 26: Winkelprofil
- A: Überstand
- B: Versatz

## Patentansprüche

1. Profilsystem, umfassend:
- einen Aufsatz-Rollladenkasten (1) aus Kunststoff zum Aufsetzen auf ein Blendrahmenprofil (7,7'), wobei der Aufsatz-Rollladenkasten (1) ein Bodenbasisprofil (2) zur Fixierung des Rollladenkastens (1) an dem Blendrahmenprofil (7,7') und ein Bodenklappenprofil (3) zur Revision des Rollladenkastens nach unten umfasst;
- ein Blendrahmenprofil (7,7');
wobei das Bodenklappenprofil (3) dreh- bzw. schwenkbar an dem Bodenbasisprofil (2) angelenkt ist und eine Geöffnet- und eine Geschlossen-Stellung des Bodenklappenprofils (3) ermöglicht,
**gekennzeichnet durch** folgende Merkmale:
- das Bodenbasisprofil (2) weist raumseitig eine zungenförmige Auskragung (12) auf, die eine Hinterschneidung (13) bildet;
- das Bodenklappenprofil (3) weist eine maulförmige Gelenkseite auf, die bei geschlossenem Bodenklappenprofil (3) die zungenförmige Auskragung (12) des Bodenbasisprofils (2) umgreift und zusammen mit dieser ein Drehgelenk (17) bildet;
- beim Drehen des Bodenklappenprofils (3) in die Geöffnet-Stellung liegt die Drehachse (23) des Drehgelenkes (17) raumseitig versetzt hinter der außenseitigen Unterkante (20) des Bodenklappenprofils (3);
- beim Drehen des Bodenklappenprofils (3) in die Geöffnet-Stellung taucht die außenseitige Unterkante (20) des Bodenklappenprofils (3) in die Hinterschneidung (13) der zungenförmigen Auskragung (12) des Bodenbasisprofils (2) ein;
- der Aufsatz-Rollladenkasten (1) ist so auf dem Blendrahmenprofil (7,7') aufsetzbar, dass das Bodenbasisprofil (2) und die Stoßkante zwischen Bodenbasisprofil (2) und Bodenklappenprofil (3) nicht sichtbar sind.

2. Profilsystem nach Anspruch 1, **dadurch gekennzeichnet, dass** die zungenförmige Auskragung (12) im spitzen Winkel α zur Unterseite (15) des Bodenbasisprofils (2) verläuft.

3. Profilsystem nach Anspruch 1 oder 2, **dadurch gekennzeichnet, dass** das Bodenbasisprofils (2) aus Recyclingmaterial hergestellt ist.

4. Profilsystem nach einem der Ansprüche 1 bis 3, umfassend wenigstens zwei Blendrahmenprofile (7, 7') unterschiedlicher Bautiefe, **dadurch gekennzeichnet, dass** das Bodenbasisprofil (2) Mittel aufweist zur Verrastung mit den wenigstens zwei Blendrahmenprofilen (7, 7').

5. Verfahren zum Aufsetzen eines Aufsatz-Rollladenkastens (1) aus Kunststoff auf ein Blendrahmenprofil (7,7'),
- wobei der Aufsatz-Rollladenkasten (1) ein Bodenbasisprofil (2) zur Fixierung des Rollladenkastens (1) an einem Blendrahmenprofil (7,7') und ein Bodenklappenprofil (3) zur Revision des Rollladenkastens nach unten umfasst,
- wobei das Bodenklappenprofil (3) dreh- bzw. schwenkbar an dem Bodenbasisprofil (2) angelenkt ist und eine Geöffnet- und eine Geschlossen-Stellung des Bodenklappenprofils (3) ermöglicht,
- wobei das Bodenbasisprofil (2) raumseitig eine zungenförmige Auskragung (12) aufweist, die eine Hinterschneidung (13) bildet,
- wobei das Bodenklappenprofil (3) eine maulförmige Gelenkseite aufweist, die bei geschlossenem Bodenklappenprofil (3) die zungenförmige Auskragung (12) des Bodenbasisprofils (2) umgreift und zusammen mit dieser ein Drehgelenk (17) bildet,
- wobei beim Drehen des Bodenklappenprofils (3) in die Geöffnet-Stellung die Drehachse (23) des Drehgelenkes (17) raumseitig versetzt hinter der außenseitigen Unterkante (20) des Bodenklappenprofils (3) liegt,
- wobei beim Drehen des Bodenklappenprofils (3) in die Geöffnet-Stellung die außenseitige Unterkante (20) des Bodenklappenprofils (3) in die Hinterschneidung (13) der zungenförmigen Auskragung (12) des Bodenbasisprofils (2) eintaucht,
- wobei der Aufsatz-Rollladenkasten (1) so auf das Blendrahmenprofil (7,7') aufgesetzt wird, dass die Stoßkante zwischen Bodenbasisprofil (2) und Bodenklappenprofil (3) nicht sichtbar ist.

## Claims

1. Profile system comprising:
- a top-mounted roller-shutter box (1) made of plastics material for mounting on an outer-frame profile (7, 7'), wherein the top-mounted roller-shutter box (1) comprises a basic floor profile (2), for fixing the roller-shutter box (1) on the outer-frame profile (7, 7'), and a floor-flap profile (3), to allow inspection of the roller-shutter box from the bottom;
- an outer-frame profile (7, 7');
wherein the floor-flap profile (3) is articulated in a rotatable or pivotable manner on the basic floor profile (2) and provides for an open position and a closed position of the floor-flap profile (3),
**characterized by** the following features:
- the basic floor profile (2) has, on the room side, a tongue-form projection (12), which forms an undercut (13);
- the floor-flap profile (3) has a mouth-form articulation side which, when the floor-flap profile (3) is closed, engages around the tongue-form projection (12) of the basic floor profile (2) and, together therewith, forms a rotary articulation (17);
- when the floor-flap profile (3) is rotated into the open position, the axis of rotation (23) of the rotary articulation (17) is offset, on the room side, behind the outer lower edge (20) of the floor-flap profile (3);
- when the floor-flap profile (3) is rotated into the open position, the outer lower edge (20) of the floor-flap profile (3) penetrates into the undercut (13) of the tongue-form projection (12) of the basic floor profile (2);
- the top-mounted roller-shutter box (1) can be mounted on the outer-frame profile (7, 7') such that the basic floor profile (2) and the abutment edge between the basic floor profile (2) and floor-flap profile (3) are not visible.

2. Profile system according to Claim 1, **characterized in that** the tongue-form projection (12) runs at an acute angle α in relation to the underside (15) of the basic floor profile (2).

3. Profile system according to Claim 1 or 2, **characterized in that** the basic floor profile (2) is produced from recycled material.

4. Profile system according to one of Claims 1 to 3, comprising at least two outer-frame profiles (7, 7') of different overall depths, **characterized in that** the basic floor profile (2) has means for latching to the at least two outer-frame profiles (7, 7').

5. Method of mounting a top-mounted roller-shutter box (1) made of plastics material on an outer-frame profile (7, 7'),
- wherein the top-mounted roller-shutter box (1) comprises a basic-floor profile (2), for fixing the roller-shutter box (1) on an outer-frame profile (7, 7'), and a floor-flap profile (3), to allow inspection of the roller-shutter box from the bottom,
- wherein the floor-flap profile (3) is articulated in a rotatable or pivotable manner on the basic floor profile (2) and provides for an open position and a closed position of the floor-flap profile (3),
- wherein the basic floor profile (2) has, on the room side, a tongue-form projection (12), which forms an undercut (13),
- wherein the floor-flap profile (3) has a mouth-form articulation side which, when the floor-flap profile (3) is closed, engages around the tongue-form projection (12) of the basic floor profile (2) and, together therewith, forms a rotary articulation (17),
- wherein, when the floor-flap profile (3) is rotated into the open position, the axis of rotation (23) of the rotary articulation (17) is offset, on the room side, behind the outer lower edge (20) of the floor-flap profile (3),
- wherein, when the floor-flap profile (3) is rotated into the open position, the outer lower edge (20) of the floor-flap profile (3) penetrates into the undercut (13) of the tongue-form projection (12) of the basic floor profile (2),
- wherein the top-mounted roller shutter box (1) is mounted on the outer-frame profile (7, 7') such that the abutment edge between the basic floor profile (2) and floor-flap profile (3) is not visible.

## Revendications

1. Système profilé, comprenant :
- un caisson de volet roulant intégré (1) en plastique destiné à être posé sur un profilé de châssis dormant (7, 7'), le caisson de volet roulant intégré (1) comprenant un profilé de base inférieur (2) pour la fixation du caisson de volet roulant (1) sur le profilé de châssis dormant (7, 7') et un profilé de volet inférieur (3) pour l'inspection du caisson de volet roulant vers le bas ;
- un profilé de châssis dormant (7, 7') ;
le profilé de volet inférieur (3) étant articulé de manière à pouvoir tourner ou pivoter sur le profilé de base inférieur (2) et permettant une position ouverte et une position fermée du profilé de volet inférieur (3),
**caractérisé par** les caractéristiques suivantes :
- le profilé de base inférieur (2) présente, du côté de la pièce, une saillie en forme de langue (12) qui forme une contre-dépouille (13) ;
- le profilé de volet inférieur (3) présente un côté d'articulation en forme de mâchoire qui, lorsque le profilé de volet inférieur (3) est fermé, vient en prise autour de la saillie en forme de langue (12) du profilé de base inférieur (2) et forme conjointement avec celle-ci une articulation pivotante (17) ;
- lors de la rotation du profilé de volet inférieur (3) dans la position ouverte, l'axe de rotation (23) de l'articulation pivotante (17) est décalé du côté de la pièce derrière le bord inférieur du côté extérieur (20) du profilé de volet inférieur (3) ;
- lors de la rotation du profilé de volet inférieur (3) dans la position ouverte, le bord inférieur du côté extérieur (20) du profilé de volet inférieur (3) pénètre dans la contre-dépouille (13) de la saillie en forme de langue (12) du profilé de base inférieur (2) ;
- le caisson de volet roulant intégré (1) peut être posé sur le profilé de châssis dormant (7, 7') de telle sorte que le profilé de base inférieur (2) et l'arête de bout entre le profilé de base inférieur (2) et le profilé de volet inférieur (3) ne soient pas visibles.

2. Système profilé selon la revendication 1, **caractérisé en ce que** la saillie en forme de langue (12) s'étend suivant un angle aigu α par rapport au côté inférieur (15) du profilé de base inférieur (2).

3. Système profilé selon la revendication 1 ou 2, **caractérisé en ce que** le profilé de base inférieur (2) est fabriqué en matériau recyclé.

4. Système profilé selon l'une quelconque des revendications 1 à 3, comprenant au moins deux profilés de châssis dormant (7, 7') de profondeurs de construction différentes, **caractérisé en ce que** le profilé de base inférieur (2) présente des moyens pour l'encliquetage avec les au moins deux profilés de châssis dormant (7, 7').

5. Procédé pour poser un caisson de volet roulant intégré (1) en plastique sur un profilé de châssis dormant (7, 7'),
- le caisson de volet roulant intégré (1) comprenant un profilé de base inférieur (2) pour la fixation du caisson de volet roulant (1) sur un profilé de châssis dormant (7, 7') et un profilé de volet inférieur (3) pour l'inspection du caisson de volet roulant vers le bas,
- le profilé de volet inférieur (3) étant articulé de manière à pouvoir tourner ou pivoter sur le profilé de base inférieur (2) et permettant une position ouverte et une position fermée du profilé de volet inférieur (3),
- le profilé de base inférieur (2) présentant du côté de la pièce une saillie en forme de langue (12) qui forme une contre-dépouille (13),
- le profilé de volet inférieur (3) présentant un côté d'articulation en forme de mâchoire qui, lorsque le profilé de volet inférieur (3) est fermé, vient en prise autour de la saillie en forme de langue (12) du profilé de base inférieur (2) et forme conjointement avec celle-ci une articulation pivotante (17) ;
- lors de la rotation du profilé de volet inférieur (3) dans la position ouverte, l'axe de rotation (23) de l'articulation pivotante (17) étant décalé du côté de la pièce derrière le bord inférieur du côté extérieur (20) du profilé de volet inférieur (3) ;
- lors de la rotation du profilé de volet inférieur (3) dans la position ouverte, le bord inférieur du côté extérieur (20) du profilé de volet inférieur (3) pénétrant dans la contre-dépouille (13) de la saillie en forme de langue (12) du profilé de base inférieur (2) ;
- le caisson de volet roulant intégré (1) pouvant être posé sur le profilé de châssis dormant (7, 7') de telle sorte que l'arête de bout entre le profilé de base inférieur (2) et le profilé de volet inférieur (3) ne soit pas visible.
